# EUROPÄISCHE PATENTSCHRIFT

(11) **EP 2 317 117 B1**
(45) Veröffentlichungstag und Bekanntmachung des Hinweises auf die Patenterteilung: **26.12.2012**
(21) Anmeldenummer: 10181972.0
(22) Anmeldetag: 29.09.2010
(51) Int. Cl.: F02M 51/06, F02M 63/00

(54) **Aktormodul und Brennstoffeinspritzventil**
Actuator module and fuel injection valve
Module d'actionneur et soupape d'injection de carburant

(30) Priorität: 03.11.2009 DE 102009046356
(43) Veröffentlichungstag der Anmeldung: 04.05.2011
(73) Patentinhaber: Robert Bosch GmbH, 70442 Stuttgart (DE)
(72) Erfinder: Junger, Dieter, 70374 Stuttgart (DE); Kurrle, Michael, 71638 Ludwigsburg (DE)

(56) Entgegenhaltungen:
- EP-A1- 1 457 662
- EP-A2- 1 079 098
- DE-A1-102004 060 533
- DE-A1-102007 053 423

## Beschreibung

### Stand der Technik

Die Erfindung betrifft ein Aktormodul für ein Brennstoffeinspritzventil und ein Brennstoffeinspritzventil mit einem Aktormodul. Speziell betrifft die Erfindung das Gebiet der Injektoren für Brennstoffeinspritzanlagen von luftverdichtenden, selbstzündenden Brennkraftmaschinen.

Aus der DE 103 36 327 A1 ist ein Injektor für Einspritzsysteme von Brennkraftmaschinen, insbesondere von direkteinspritzenden Dieselmotoren, bekannt. Der bekannte Injektor besitzt einen in einem Injektorkörper angeordneten Piezoaktor, der über Federmittel einerseits mit dem Injektor und andererseits mit einem hülsenartigen Übersetzerkolben in Anlage gehalten wird. Ferner ist ein mit dem Injektorkörper verbundener Düsenkörper vorgesehen, der mindestens eine Düsenaustrittsöffnung aufweist. In dem Düsenkörper ist eine Düsennadel axial verschieblich geführt.

Der aus der DE 103 36 327 A1 bekannte Injektor hat den Nachteil, dass im Betrieb temperaturbedingte Dehnungen des Piezoaktors und des Injektorkörpers zu einer relativen Verstellung des Übersetzerkolbens führen, die daher ausgeglichen werden müssen. Dies stellt eine zusätzliche Anforderung an die Auslegung des Übersetzerkolbens.

Dokument EP 1457 662 A1 oder DE 102007053423 offenbart ein Brennstoffeinspritiventil, mit einem piezoelektrischen, elektrostriktiven oder magnetostriktiven Aktor.

### Vorteile der Erfindung

Der erfindungsgemäße Aktormodul mit den Merkmalen des Anspruchs 1 und das erfindungsgemäße Brennstoffeinspritzventil mit den Merkmalen des Anspruchs 9 haben demgegenüber den Vorteil, dass temperaturbedingte Längenänderungen zumindest teilweise kompensiert sind. Speziell sind die Anforderungen an einen innerhalb des Brennstoffeinspritzventils zusätzlich vorgesehenen Temperaturausgleich verringert, wodurch die Wirkungskette des Aktormoduls zum Betätigen eines Ventilschließkörpers optimiert ist.

Durch die in den Unteransprüchen aufgeführten Maßnahmen sind vorteilhafte Weiterbildungen des im Anspruch 1 angegebenen Aktormoduls und des im Anspruch 9 angegebenen Brennstoffeinspritzventils möglich.

Vorteilhaft ist es, dass eine Führungshülse vorgesehen ist, in der der Druckbolzen geführt ist, und dass der Ausgleichsraum von dem Übergangsstück, der Führungshülse und dem in der Führungshülse geführten Druckbolzen begrenzt ist. Hierbei ist es ferner vorteilhaft, dass die Dichthülse einen hohlzylinderförmigen Abschnitt aufweist, der die Führungshülse bildet. Durch ein Verschieben des Druckbolzens entlang der Längsachse wird das Volumen des Ausgleichsraums vergrößert oder verringert. Hierbei dehnt sich bei einer Temperaturerhöhung des Druckfluids das Druckfluid aus, so dass dieses nach und nach über die gedrosselte Verbindung in den Ausgleichsraum gedrängt wird. Hierdurch wird das Volumen des Ausgleichsraums vergrößert. Dadurch nimmt auch der Abstand des Druckbolzens von dem Übergangsstück zu. Bei der Temperaturerhöhung kommt es auf Grund eines negativen Temperaturausdehnungskoeffizienten des piezokeramischen Werkstoffs des Aktorkörpers zu einer Verkürzung des Aktorkörpers. Diese beiden Effekte wirken somit gegeneinander, so dass temperaturbedingte Längenänderungen der Bauteile des Aktormoduls über die hierbei auftretende Volumenänderung des Ausgleichsraums zumindest teilweise, insbesondere im Wesentlichen, kompensiert sind. Durch die gedrosselte Verbindung erfolgt ein solcher Temperaturausgleich durch Volumenzu- oderabnahme des Ausgleichsraums über einen relativ langen Zeitraum verglichen mit dem beim Betätigen des Aktormoduls auftretenden Hüben des Aktorkörpers. Hierdurch kann eine Aktorkraft und ein Aktorhub zumindest im Wesentlichen dämpfungsfrei zum Betätigen einer Ventilnadel oder dergleichen genutzt werden.

Die Dichthülse ist in vorteilhafter Weise als metallische Dichthülse ausgestaltet, so dass das Aktormodul in einem mit Brennstoff gefüllten Raum angeordnet sein kann. Speziell kann hierdurch eine Abdichtung gegenüber unter hohem Druck stehenden Brennstoff gewährleistet werden. Speziell kann hierdurch ein direkt gesteuertes Brennstoffeinspritzventil realisiert werden.

Vorteilhaft ist es auch, dass das Übergangsstück zumindest einen gedrosselten Verbindungskanal aufweist, der den Innenraum der Dichthülse mit dem Ausgleichsraum verbindet, und dass die gedrosselte Verbindung zwischen dem Innenraum und dem Ausgleichsraum zumindest den gedrosselten Verbindungskanal umfasst. Speziell kann der gedrosselte Verbindungskanal als Drosselbohrung ausgestaltet sein. Hierdurch ist eine genaue Vorgabe der Drosselwirkung und somit Auslegung der gedrosselten Verbindung möglich.

Vorteilhaft ist es auch, dass eine mit dem Übergangsstück verbundene Führungshülse vorgesehen ist, in der der Druckbolzen geführt ist, dass zwischen der Führungshülse und einer Außenseite des Übergangsstücks zumindest eine gedrosselte Verbindungsstelle gebildet ist und dass die gedrosselte Verbindung zwischen dem Innenraum und dem Ausgleichsraum zumindest die gedrosselte Verbindungsstelle umfasst. Hierdurch ist eine kostengünstige Ausgestaltung der gedrosselten Verbindung möglich. Außerdem steht bei einem gegebenenfalls als Aktorfuß ausgestalteten Übergangsstück das Übergangsstück selbst für Kabeldurchführungen oder dergleichen zur Verfügung.

Ferner ist es vorteilhaft, dass die gedrosselte Verbindungsstelle durch einen gedrosselten Verbindungsspalt in einer abschnittsweise umlaufenden Schweißnaht gebildet ist, die die Führungshülse mit dem Übergangsstück verbindet. Hierbei können auch mehrere solche Verbindungsspalte vorgesehen sein.

Ferner ist es vorteilhaft, dass das Druckfluid zumindest im Wesentlichen auf der Basis eines Trafoöls gebildet ist. Vorteilhaft ist es auch, dass der Aktorkörper von einer gelartigen Isolationsschicht auf der Basis zumindest eines Werkstoffs mit einem Backbone aus Perfluorpolyether und Vernetzungsgruppen aus Silizium umgeben ist. Speziell kann der Werkstoff aus einer Werkstoffgruppe gewählt sein, die unter dem Namen Sifel bekannt ist.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Element mit übereinstimmenden Bezugszeichen versehen sind, näher erläutert. Es zeigt:
Fig. 1 ein Brennstoffeinspritzventil mit einem Aktormodul in einer schematischen, auszugsweisen Schnittdarstellung entsprechend einem ersten Ausführungsbeispiel der Erfindung und
Fig. 2 ein Aktormodul für ein Brennstoffeinspritzventil in einer schematischen Schnittdarstellung entsprechend einem zweiten Ausführungsbeispiel der Erfindung.

### Ausführungsformen der Erfindung

Fig. 1 zeigt ein Brennstoffeinspritzventil 1 mit einem Aktormodul 2 in einer schematischen, auszugsweisen Schnittdarstellung entsprechend einem ersten Ausführungsbeispiel. Das Brennstoffeinspritzventil 1 kann insbesondere als Injektor für Brennstoffeinspritzanlagen von luftverdichtenden, selbstzündenden Brennkraftmaschinen dienen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen 1 führt. Das erfindungsgemäße Aktormodul 2 eignet sich besonders für solche Brennstoffeinspritzventile 1. Das erfindungsgemäße Brennstoffeinspritzventil 1 und das erfindungsgemäße Aktormodul 2 eignen sich jedoch auch für andere Anwendungsfälle.

Das Brennstoffeinspritzventil 1 weist ein Ventilgehäuse 3 und einen Düsenkörper 4 auf. Der Düsenkörper 4 ist beispielsweise über eine Düsenspannmutter mit dem Ventilgehäuse 3 verbunden. An dem Düsenkörper 4 ist eine Ventilsitzfläche 5 ausgestaltet. Ferner ist ein Ventilschließkörper 6 vorgesehen, der in diesem Ausführungsbeispiel einstückig mit einer Düsennadel 7 ausgebildet ist. Der Ventilschließkörper 6 wirkt mit der Ventilsitzfläche 5 zu einem Dichtsitz zusammen. In dem Düsenkörper 4 ist ein Brennstoffraum 8 ausgestaltet, in dem sich im Betrieb unter hohem Druck stehender Brennstoff befindet. Mittels der Düsennadel 7 kann der Ventilschließkörper 6 betätigt werden, so dass der Dichtsitz geöffnet und Brennstoff aus dem Brennstoffraum 8 über eine Düsenöffnung 9 in den Brennraum einer Brennkraftmaschine einspritzbar ist.

Innerhalb des Ventilgehäuses 3 ist ein Aktorraum 15 ausgestaltet, in dem sich das Aktormodul 2 befindet. Hierbei kann je nach Ausgestaltung des Brennstoffeinspritzventils 1 im Aktorraum 15 unter hohem Druck stehender Brennstoff vorgesehen sein, der beispielsweise durch den Aktorraum 15 des Ventilgehäuses 3 zu dem Brennstoffraum 8 geführt wird. Das Aktormodul 2 ist an einer Seite an einem Gehäuseteil 16 abgestützt. An einer anderen Seite ist das Aktormodul 2 von einer Druckfeder 17 beaufschlagt. Die Druckfeder 17 stützt sich hierbei an dem Ventilgehäuse 3 ab.

Das Aktormodul 2 weist einen piezoelektrischen Aktorkörper 18 auf, der eine Vielzahl von keramischen Schichten und eine Vielzahl von zwischen den keramischen Schichten angeordneten Elektrodenschichten umfasst. Hierbei sind die Elektrodenschichten abwechselnd mit elektrischen Zuleitungen (nicht dargestellt) kontaktiert, um ein Laden und Entladen des Aktorkörpers 18 zu ermöglichen. Der Aktorkörper 18 ist zwischen Übergangsstücken 19, 20 angeordnet. Hierbei sind die Übergangsstücke 19, 20 des Aktormoduls 2 an voneinander abgewandten Stirnseiten 21, 22 des Aktorkörpers 18 an den Aktorkörper 18 angefügt. In diesem Ausführungsbeispiel ist das Übergangsstück 19 als Aktorkopf ausgestaltet, und das Übergangsstück 20 ist als Aktorfuß ausgestaltet.

Das Aktormodul 2 weist ferner eine Dichthülse 23 auf, die als metallische Dichthülse 23 in Form eines Wellbalgs 23 ausgestaltet ist. Die Dichthülse 23 dichtet einen Innenraum 24 des Aktormoduls 2 ab. Der Aktorkörper 18 ist in dem Innenraum 24 angeordnet. Die Dichthülse 23 ist hierbei über eine umlaufende Schweißnaht 25 mit dem Aktorkopf 19 verbunden. Ferner ist die Dichthülse 23 mit einer umlaufenden Schweißnaht 26 mit dem Aktorfuß 20 verbunden. Die Schweißnähte 25, 26 sind hierbei abdichtend ausgestaltet, so dass über diese kein Brennstoff aus dem Aktorraum 15 in den Innenraum 24 gelangen kann. Außerdem ist durch die Dichthülse 23 eine Abdichtung des Innenraums 24 gegenüber dem Brennstoff gebildet. Daher ist der Innenraum 24 des Aktormoduls 2 zuverlässig gegenüber der Umgebung abgedichtet.

In diesem Ausführungsbeispiel ist die Dichthülse 23 an einem Endabschnitt 27 kragenförmig aufgebogen, um eine Abstützung der Druckfeder 17 zu ermöglichen. Hierdurch kann die Anzahl der benötigten Bauteile reduziert werden. Ferner weist die Dichthülse 23 einen hohlzylinderförmigen Abschnitt 28 auf. Der hohlzylinderförmige Abschnitt 28 bildet eine Führungshülse 28 des Aktormoduls 2. In diesem Ausführungsbeispiel ist die Führungshülse 28 innerhalb der Druckfeder 17 angeordnet. Innerhalb der Führungshülse 28 ist ein Druckbolzen 29 angeordnet. Der Druckbolzen 29 ist hierbei entlang einer Längsachse 30 des Aktormoduls 2 verschiebbar in der Führungshülse 28 geführt. Die Verschiebbarkeit ist hierbei innerhalb gewisser Grenzen ermöglicht. Ferner ist eine metallische Membran 31 vorgesehen, die sowohl mittels einer umlaufenden Schweißnaht 32 an einem Ende der Führungshülse 28 als auch mittels einer umlaufenden Schweißnaht mit einem Ende des Druckbolzens 29 verbunden ist. Hierbei kann zum Ausbilden der Schweißnähte 32, 33 ein Laserschweißen zum Einsatz kommen. Durch die Membran 31 ist eine gasdichte Abdichtung gewährleistet.

In diesem Ausführungsbeispiel ist zwischen einer Stirnfläche 34 des Übergangsstücks 19 und einer Stirnfläche 35 des Druckbolzens 29 ein Abstand 36 gebildet. Die Stirnflächen 34, 35 sind einander zugewandt. Ferner erstrecken sich die Stirnflächen 34, 35 jeweils radial zu der Längsachse 30. Der Abstand 36 zwischen den Stirnflächen 34, 35 ergibt sich daher entlang der Längsachse 30. Der Druckbolzen 29 ist innerhalb gewisser Grenzen verschiebbar, so dass eine Variation des Abstands 36 ermöglicht ist. Die Stirnfläche 34 des Übergangsstücks 19, die Stirnfläche 35 des Druckbolzens 29 und die Führungshülse 28 schließen einen Ausgleichsraum 37 ein. Ein Volumen des Ausgleichsraums 37 ist durch den Abstand 36 bestimmt. Entsprechend dem Abstand 36 ergibt sich somit ein gewisses Volumen des Ausgleichsraums 37. Hierbei variiert das Volumen des Ausgleichsraums 37 entsprechend dem Abstand 36.

Der Innenraum 24 ist über einen Verbindungskanal 38 mit dem Ausgleichsraum 37 verbunden. Hierbei weist der Verbindungskanal 38 eine Drossel 39 auf. Der Verbindungskanal 38 ist daher als gedrosselter Verbindungskanal 38 ausgestaltet. Somit besteht über den gedrosselten Verbindungskanal 38 eine gedrosselte Verbindung zwischen dem Innenraum 24 und dem Ausgleichsraum 37. Der Innenraum 24, der Verbindungskanal 38 und der Ausgleichsraum 37 sind mit einem Druckfluid 40 gefüllt. Das Druckfluid 40 kann beispielsweise durch ein Trafoöl gebildet sein. Über den gedrosselten Verbindungskanal 38 ist nach und nach ein Ausgleich zwischen dem Innenraum 24 und dem Ausgleichsraum 37 in beiden Richtungen ermöglicht. Dieser Ausgleich erfolgt auf Grund der Drossel 39 relativ langsam. Der Aktorkörper 18 wird zum Betätigen der Düsennadel 7 geladen und wieder entladen beziehungsweise entladen und dann wieder geladen. Hierdurch wirkt das Aktormodul 2 auf die Düsennadel 7 ein, wie es durch den Doppelpfeil 41 veranschaulicht ist. Hierbei überträgt sich die Kraft und der Hub des Aktorkörpers 18 auf den Aktorkopf 19. Der Aktorkopf 19 steht bei nicht verschwindendem Abstand 36 allerdings nur mittels des im Ausgleichsraum 37 vorgesehenen Druckfluids 40 in Wirkverbindung mit dem Druckbolzen 29. Die auf den Aktorkopf 19 wirkende Aktorkraft und der diesbezügliche Aktorhub übertragen sich somit über das Druckfluid 40 auf den Druckbolzen 29. Von dem Druckbolzen 29 kommt es zu einer direkten oder mittelbaren Übertragung auf die Düsennadel 7. Die Drossel 39 verhindert bei dieser Übertragung, dass auf Grund des Aktorhubs eine deutliche Menge des Druckfluids 40 aus dem Ausgleichsraum 37 in den Innenraum 24 der Dichthülse 23 verdrängt wird. Somit können die Aktorkraft und der Hub des Aktorkörpers 18 zumindest im Wesentlichen auf den Druckbolzen 29 übertragen werden. Somit ist ein im Wesentlichen ungedämpftes Übertragen der Kraft und des Hubs von dem Aktorkörper 18 auf den Druckbolzen 29 ermöglicht.

Im Betrieb des Brennstoffeinspritzventils 1 kommt es auf Grund des häufigen Ladens und Entladens des Aktorkörpers 18 und der damit verbundenen mechanischen Betätigung zu einer Erwärmung des Aktorkörpers 18. Die Wärme des Aktorkörpers 18 wird hierbei unter anderem über das Druckfluid 40 im Innenraum 24 abgeführt. Hierdurch erwärmt sich auch das Druckfluid 40 im Innenraum 24. Der keramische Werkstoff des piezoelektrischen Aktorkörpers 18 hat einen negativen Temperaturausdehnungskoeffizienten. Durch die Erwärmung kommt es daher zu einer Verkürzung des Aktorkörpers 18 entlang der Längsachse 30. Das Druckfluid 40 hat einen positiven Temperaturausdehnungskoeffizienten, so dass sich das Volumen des Druckfluids 40 im Innenraum 24 vergrößert. Dies bedeutet einen gewissen Druckanstieg des Druckfluids 40 im Innenraum 24. Hierdurch kommt es nach und nach zu einem Ausgleich, bei dem das Druckfluid 40 aus dem Innenraum 24 über den Verbindungskanal 38 in den Ausgleichsraum 37 fließt. Dieser Ausgleich erfolgt solange, bis im Innenraum 24 und im Ausgleichsraum 37 zumindest näherungsweise der gleiche Druck des Druckfluids 40 herrscht. Das Druckfluid ist inkompressibel. Bei dem Ausgleich hat sich die Menge des Druckfluids 40 im Ausgleichsraum 37 vergrößert. Somit ist es bei dem Ausgleich zu einer Volumenvergrößerung des Ausgleichsraums 37 gekommen. Hierdurch hat sich der Abstand 36 zwischen den Stirnflächen 34, 35 vergrößert. Da sich der Aktorkörper 18 bei der Temperaturerhöhung verkürzt, der Abstand 36 aber vergrößert hat, kommt es im Ergebnis zu einer zumindest teilweisen Kompensation. Hierdurch bleibt die Gesamtlänge des Aktormoduls 2 auch bei Temperaturerhöhungen zumindest näherungsweise konstant. Entsprechendes gilt für Temperatursenkungen.

Vorzugsweise befindet sich im Ausgangszustand von beispielsweise 20 °C bereits eine gewisse Menge des Druckfluids 40 im Ausgleichsraum 37. Hierbei kann ein definierter Abstand 36 bei einer Temperatur von beispielsweise 20 °C vorgegeben sein. Dies ermöglicht auch bei Temperatursenkungen unter 20 °C, beispielsweise wenn das Brennstoffeinspritzventil 1 bei niedrigen Umgebungstemperaturen in Betrieb genommen wird, einen Ausgleich über den gesamten Einsatzbereich.

In diesem Ausführungsbeispiel ist der Aktorkörper 18 an seiner Außenseite von einer Isolationsschicht 45 umgeben. Die Isolationsschicht 45 ist hierbei als gelartige Isolationsschicht 45 ausgestaltet. Beispielsweise kann die Isolationsschicht 45 auf der Basis eines Isolationsgels gebildet sein. Solch ein Isolationsgel kann durch einen Werkstoff mit einem Backbone (Grundgerüst) aus Perfluorpolyether und Vernetzungsgruppen aus Silizium gebildet sein. Speziell kann das Isolationsgel aus einer Werkstoffgruppe gewählt sein, die unter dem Namen Sifel bekannt ist.

Fig. 2 zeigt ein Aktormodul 2 eines Brennstoffeinspritzventils 1 in einer schematischen Schnittdarstellung entsprechend einem zweiten Ausführungsbeispiel. In diesem Ausführungsbeispiel ist zwischen einer Außenseite 46 des Aktorkopfs 19 und der Dichthülse 23, die die Führungshülse 28 umfasst, eine Schweißnaht 25 gebildet, die abschnittsweise unterbrochen ist. Hierdurch sind zwischen der Führungshülse 28 und der Außenseite 46 des Aktorkopfs 19 ein oder mehrere Verbindungsstellen 47 gebildet, die als Verbindungsspalt 47 ausgestaltet sind. Über diese Verbindungsstellen 47 ist eine gedrosselte Verbindung zwischen dem Innenraum 24 und dem Ausgleichsraum 37 gebildet. Somit kann Druckfluid 40 aus dem Innenraum 24 über die Verbindungsstelle 47 in den Ausgleichsraum 37 gelangen, wie es durch eine Strömungslinie 48 veranschaulicht ist, und umgekehrt.

Somit können temperaturbedingte Längenänderungen des Aktorkörpers 18 durch einen nach und nach erfolgenden Austausch von Druckfluid 40 zwischen dem Innenraum 24 und dem Ausgleichsraum 37 ausgeglichen werden.

Somit ist über den Ausgleichsraum 37 eine Art hydraulischer Koppler gebildet. Hierbei ist der Hub, der durch den Abstand 36 gegeben ist, durch die Ausdehnung des Druckfluids 40 im Innenraum 24 bestimmt. Die als Wellbalg ausgestaltete metallische Dichthülse 23 nimmt während der Betätigung auftretende Längenänderungen auf. Dadurch ist eine gute Haltbarkeit gewährleistet. Durch die Kompensation der temperaturbedingten Längenänderungen des Aktorkörpers 18 kann das Aktormodul 2 je nach Anwendungsfall auch ohne weitere thermische Ausgleichskomponenten in ein Brennstoffeinspritzventil 1 oder dergleichen eingebaut werden.

In Bezug auf die Temperaturkompensation sind mehrere Abstimmmöglichkeiten gegeben. Beispielsweise kann ein Querschnitt des Ausgleichsraums 37 vorgegeben sein. Dies wird über die radiale Erstreckung der Stirnflächen 34, 35 beziehungsweise die Durchmesser des Übergangsstücks 19 und des Druckbolzens 29 erreicht. Ferner kann ein Druckfluid 40 mit einem gewissen Temperaturausdehnungskoeffizienten gewählt werden. Hierdurch kann innerhalb gewisser Grenzen ein Druckfluid 40 mit einem gewissen Temperaturausdehnungskoeffizienten gewählt werden. Außerdem kann das Volumen des Innenraums 24 durch die Ausgestaltung der Dichthülse 23, insbesondere eines mittleren Querschnitts der Dichthülse 23, vorgegeben sein. Somit kann in Bezug auf den vorgegebenen Aktorkörper 18 eine zumindest weitgehende Kompensation von temperaturbedingten Längenänderungen des Aktorkörpers 18 erfolgen. Ferner kann die Wirkung der Drossel 39 beziehungsweise der Drosselwirkung einer oder mehrerer Verbindungsstellen 47 an den jeweiligen Anwendungsfall angepasst sein. Da in der Regel Temperaturänderungen im Betrieb des Brennstoffeinspritzventils 1 relativ langsam erfolgen, kann die Drosselwirkung in der Regel relativ ausgeprägt sein. Hierdurch wird ein diesbezüglicher Wirkungsgradverlust des Aktormoduls 2 zumindest weitgehend verhindert.

Je nach Ausgestaltung des Aktormoduls 2 kann eine Druckfeder 17 hinsichtlich ihrer Federkonstante und/oder Vorspannung auch schwächer ausgelegt sein oder ganz entfallen. Hierfür kann beispielsweise die Dichthülse 23 eine Vorspannung zwischen den beiden Übergangsstücken 19, 20 aufbringen. Dies ist in der Fig. 2 veranschaulicht.

Außerdem kann die über den Ausgleichsraum 37 erfolgende Kompensation auch im Bereich des Aktorfußes 20 erfolgen. Prinzipiell ist auch eine Ausgestaltung denkbar, bei der sowohl am Aktorkopf 19 als auch am Aktorfuß 20 jeweils ein Ausgleichsraum 47 vorgesehen ist.

Die Erfindung ist nicht auf die beschriebenen Ausführungsbeispiele beschränkt.

## Patentansprüche

1. Aktormodul (2), insbesondere für Brennstoffeinspritzventile, mit einem piezoelektrischen Aktorkörper (18), zumindest einem an den Aktorkörper (18) angefügten Übergangsstück (19) und einer Dichthülse (23), die einen Innenuraum (24) abdichtet wobei der Aktorköper (18) in dem Innenraum (24) angeordnet ist, **dadurch gekennzeichnet, dass** ein Druckbolzen (29) vorgesehen ist, der einen Ausgleichsraum (37) zwischen dem Übergangsstück (19) und dem Druckbolzen (29) begrenzt, wobei der Innenraum (24) mit einem Druckfluid (40) gefüllt ist, wobei der Innenraum (24) mit dem Ausgleichsraum (37) verbunden ist, wobei die Verbindung des Innenraums (24) mit dem Ausgleichsraum (37) als gedrosselte Verbindung ausgestaltet ist und wobei der Druckbolzen (29) zum Ermöglichen einer Volumenänderung des Ausgleichsraums (37) entlang einer Längsachse (30) bewegbar ist.

2. Aktormodul nach Anspruch 1,
**dadurch gekennzeichnet,**
**dass** eine Führungshülse (28) vorgesehen ist, in der der Druckbolzen (29) geführt ist, und dass der Ausgleichsraum (37) von dem Übergangsstück (19), der Führungshülse (28) und dem in der Führungshülse (28) geführten Druckbolzen (29) begrenzt ist.

3. Aktormodul nach Anspruch 2,
**dadurch gekennzeichnet,**
**dass** die Dichthülse (23) einen hohlzylinderförmigen Abschnitt (28) aufweist, der die Führungshülse (28) bildet.

4. Aktormodul nach einem der Ansprüche 1 bis 3,
**dadurch gekennzeichnet,**
**dass** das Übergangsstück (19) zumindest einen gedrosselten Verbindungskanal (38) aufweist, der den Innenraum (24) der Dichthülse (23) mit dem Ausgleichsraum (37) verbindet, und dass die gedrosselte Verbindung zwischen dem Innenraum (24) und dem Ausgleichsraum (37) zumindest den gedrosselten Verbindungskanal umfasst.

5. Aktormodul nach einem der Ansprüche 1, 3 oder 4,
**dadurch gekennzeichnet,**
**dass** eine mit dem Übergangsstück (19) verbundene Führungshülse (28) vorgesehen ist, in der der Druckbolzen (29) geführt ist, dass zwischen der Führungshülse (28) und einer Außenseite (46) des Übergangsstück (19) zumindest eine gedrosselte Verbindungsstelle (47) gebildet ist und dass die gedrosselte Verbindung zwischen dem Innenraum (24) und dem Ausgleichsraum (37) zumindest die gedrosselte Verbindungsstelle (47) umfasst.

6. Aktormodul nach Anspruch 5,
**dadurch gekennzeichnet,**
**dass** die gedrosselte Verbindungsstelle (47) durch einen gedrosselten Verbindungsspalt (47) in einer abschnittsweise umlaufenden Schweißnaht (25) gebildet ist, die die Führungshülse (28) mit dem Übergangsstück (19) verbindet.

7. Aktormodul nach einem der Ansprüche 1 bis 6,
**dadurch gekennzeichnet,**
**dass** das Druckfluid (40) zumindest im Wesentlichen auf der Basis eines Trafoöls gebildet ist.

8. Aktormodul nach einem der Ansprüche 1 bis 7,
**dadurch gekennzeichnet,**
**dass** der Aktorkörper (18) von einer gelartigen Isolationsschicht (45) auf der Basis zumindest eines Werkstoffs mit einem Backbone aus Perfluorpolyether und Vernetzungsgruppen aus Silizium umgeben ist.

9. Brennstoffeinspritzventil (1), insbesondere Injektor für Brennstoffeinspritzanlagen von luftverdichtenden, selbstzündenden Brennkraftmaschinen, mit einem piezoelektrischen Aktormodul (2) nach einem der Ansprüche 1 bis 8, und einem von dem Aktormodul (2) betätigbaren Ventilschließkörper (6), der mit einer Ventilsitzfläche (5) zu einem Dichtsitz zusammen wirkt.

10. Brennstoffeinspritzventil nach Anspruch 9,
**dadurch gekennzeichnet,**
**dass** das Übergangsstück (19) als Aktorkopf (19) ausgestaltet ist und dass der Aktorkopf (19) über das in dem Ausgleichsraum (37) angeordnete Druckfluid (40) eine Aktorkraft des Aktorkörpers (18) auf dem Druckbolzen (29) überträgt.

11. Brennstoffeinspritzventil nach Anspruch 9,
**dadurch gekennzeichnet,**
**dass** das Übergangsstück (20) als Aktorfuß (20) ausgestaltet ist und dass sich der Aktorfuß (20) über das in dem Ausgleichsraum angeordnete Druckfluid (40) an dem Druckbolzen abstützt, wobei der Druckbolzen zumindest mittelbar an einem Ventilgehäuse (3) abgestützt ist.

## Claims

1. Actuator module (2), in particular for fuel injection valves, having a piezoelectric actuator body (18), having at least one transition piece (19) joined to the actuator body (18), and having a sealing sleeve (23) which seals off an interior space (24), wherein the actuator body (18) is arranged in the interior space (24), **characterized in that** a thrust pin (29) is provided which delimits a compensation chamber (37) between the transition piece (19) and the thrust pin (29), wherein the interior space (24) is filled with a pressure fluid (40), wherein the interior space (24) is connected to the compensation chamber (37), wherein the connection of the interior space (24) to the compensation chamber (37) is in the form of a throttled connection, and wherein the thrust pin (29) is movable along a longitudinal axis (30) in order to permit a change in volume of the compensation chamber (37).

2. Actuator module according to Claim 1,
**characterized**
**in that** a guide sleeve (28) is provided, in which guide sleeve the thrust pin (29) is guided, and in that the compensation chamber (37) is delimited by the transition piece (19), by the guide sleeve (28) and by the thrust pin (29) guided in the guide sleeve (28).

3. Actuator module according to Claim 2,
**characterized**
**in that** the sealing sleeve (23) has a hollow cylindrical portion (28) which forms the guide sleeve (28).

4. Actuator module according to one of Claims 1 to 3,
**characterized**
**in that** the transition piece (19) has at least one throttled connecting duct (38) which connects the interior space (24) of the sealing sleeve (23) to the compensation chamber (37), and in that the throttled connection between the interior space (24) and the compensation chamber (37) comprises at least the throttled connecting duct.

5. Actuator module according to one of Claims 1, 3 or 4,
**characterized**
**in that** a guide sleeve (28) is provided which is connected to the transition piece (19) and in which the thrust pin (29) is guided, in that at least one throttled connecting point (47) is formed between the guide sleeve (28) and an outer side (46) of the transition piece (19), and in that the throttled connection between the interior space (24) and the compensation chamber (37) comprises at least the throttled connecting point (47).

6. Actuator module according to Claim 5,
**characterized**
**in that** the throttled connecting point (47) is formed by a throttled connecting gap (47) in a weld seam (25) which is encircling in segment form and which connects the guide sleeve (28) to the transition piece (19).

7. Actuator module according to one of Claims 1 to 6,
**characterized**
**in that** the pressure fluid (40) is at least substantially based on a transformer oil.

8. Actuator module according to one of Claims 1 to 7,
**characterized**
**in that** the actuator body (18) is surrounded by a gel-like insulation layer (45) based on at least one material with a backbone of perfluoropolyether and crosslinking groups of silicon.

9. Fuel injection valve (1), in particular injector for fuel injection systems of air-compressing, autoignition internal combustion engines, having a piezoelectric actuator module (2) according to one of Claims 1 to 8, and having a valve closing body (6) which can be actuated by the actuator module (2) and which interacts with a valve seat surface (5) to form a sealing seat.

10. Fuel injection valve according to Claim 9, **characterized in that** the transition piece (19) is formed as an actuator head (19), and **in that** the actuator head (19) transmits an actuator force of the actuator body (18) to the thrust pin (29) via the pressure fluid (40) arranged in the compensation chamber (37).

11. Fuel injection valve according to Claim 9,
**characterized**
**in that** the transition piece (20) is formed as an actuator foot (20), and in that the actuator foot (20) is supported on the thrust pin via the pressure fluid (40) arranged in the compensation chamber, wherein the thrust pin is supported at least indirectly on a valve housing (3).

## Revendications

1. Module d'actionneur (2), en particulier pour soupapes d'injection de carburant, comprenant un corps d'actionneur piézoélectrique (18), au moins un élément de transition (19) raccordé au corps d'actionneur (18) et une douille d'étanchéité (23) qui étanchéifie un espace intérieur (24), le corps d'actionneur (18) étant disposé dans l'espace intérieur (24), **caractérisé en ce qu'**il est prévu un boulon de pression (29) qui limite un espace de compensation (37) entre l'élément de transition (19) et le boulon de pression (29), l'espace intérieur (24) étant rempli de fluide de pression (40), l'espace intérieur (24) étant connecté à l'espace de compensation (37), la connexion de l'espace intérieur (24) à l'espace de compensation (37) étant configurée sous forme de connexion étranglée et le boulon de pression (29) pouvant être déplacé le long d'un axe longitudinal (30) pour permettre une variation de volume de l'espace de compensation (37).

2. Module d'actionneur selon la revendication 1,
**caractérisé en ce**
**qu'**il est prévu une douille de guidage (28) dans laquelle est guidé le boulon de pression (29), et en ce que l'espace de compensation (37) est limité par l'élément de transition (19), la douille de guidage (28) et le boulon de pression (29) guidé dans la douille de guidage (28).

3. Module d'actionneur selon la revendication 2,
**caractérisé en ce que**
la douille d'étanchéité (23) présente une portion (28) cylindrique creuse qui forme la douille de guidage (28).

4. Module d'actionneur selon l'une quelconque des revendications 1 à 3,
**caractérisé en ce que**
l'élément de transition (19) présente au moins un canal de connexion étranglé (38) qui relie l'espace intérieur (24) de la douille d'étanchéité (23) à l'espace de compensation (37), et **en ce que** la connexion étranglée entre l'espace intérieur (24) et l'espace de compensation (37) comprend au moins le canal de connexion étranglé.

5. Module d'actionneur selon l'une quelconque des revendications 1, 3 ou 4,
**caractérisé en ce**
**qu'**une douille de guidage (28) connectée à l'élément de transition (19) est prévue, dans laquelle douille est guidé le boulon de pression (29), en ce qu'entre la douille de guidage (28) et un côté extérieur (46) de l'élément de transition (19) est formée au moins une zone de connexion étranglée (47) et en ce que la connexion étranglée entre l'espace intérieur (24) et l'espace de compensation (37) comprend au moins la zone de connexion étranglée (47).

6. Module d'actionneur selon la revendication 5,
**caractérisé en ce que**
la zone de connexion étranglée (47) est formée par une fente de connexion étranglée (47) dans un cordon de soudure (25) en partie périphérique, qui relie la douille de guidage (28) à l'élément de transition (19).

7. Module d'actionneur selon l'une quelconque des revendications 1 à 6,
**caractérisé en ce que**
le fluide de pression (40) est formé au moins essentiellement sur la base d'une huile pour transformateur.

8. Module d'actionneur selon l'une quelconque des revendications 1 à 7,
**caractérisé en ce que**
le corps d'actionneur (18) est entouré par une couche d'isolation de type gel (45) à base d'au moins un matériau avec un squelette en perfluoropolyéther et des groupes de réticulation en silicium.

9. Soupape d'injection de carburant (1), en particulier injecteur pour installations d'injection de carburant de moteurs à combustion interne à auto-allumage et compression d'air, comprenant un module d'actionneur piézoélectrique (2) selon l'une quelconque des revendications 1 à 8, et un corps de fermeture de soupape (6) pouvant être actionné par le module d'actionneur (2), qui coopère avec une surface de siège de soupape (5) pour former un siège d'étanchéité.

10. Soupape d'injection de carburant selon la revendication 9,
**caractérisée en ce que**
l'élément de transition (19) est réalisé sous forme de tête d'actionneur (19) et **en ce que** la tête d'actionneur (19) transmet par le biais du fluide de pression (40) disposé dans l'espace de compensation (37) une force d'actionneur du corps d'actionneur (18) au boulon de pression (29).

11. Soupape d'injection de carburant selon la revendication 9,
**caractérisée en ce que**
l'élément de transition (20) est configuré sous forme de base d'actionneur (20) et **en ce que** la base d'actionneur (20) s'appuie par le biais du fluide de pression (40) disposé dans l'espace de compensation contre le boulon de pression, le boulon de pression étant supporté au moins indirectement sur un boîtier de soupape (3).
